# EUROPÄISCHE PATENTSCHRIFT

(11) **EP 0 314 888 B1**
(45) Veröffentlichungstag und Bekanntmachung des Hinweises auf die Patenterteilung: **14.08.1991**
(21) Anmeldenummer: 88113586.7
(22) Anmeldetag: 22.08.1988
(51) Int. Cl.: B21D 43/05

(54) **Kupplungsvorrichtung für Greiferschienenabschnitte einer Transfereinrichtung**
Coupling device for feed bar sections in a transfer device
Dispositif d'accouplement des segments de barre d'aménagement d'un appareil de transfert

(30) Priorität: 07.10.1987 DE 3733881
(43) Veröffentlichungstag der Anmeldung: 10.05.1989
(73) Patentinhaber: Zierpka, Günter, D-76199 Karlsruhe (DE)
(72) Erfinder: Zierpka, Günter, D-76199 Karlsruhe (DE)
(74) Vertreter: Geitz, Heinrich, Dr.-Ing.

(56) Entgegenhaltungen:
- EP-A- 0 205 057
- DE-A- 3 437 241
- DE-A- 3 501 946
- DE-C- 3 150 508
- DE-C- 3 233 102
- DE-C- 3 436 075
- US-A- 4 557 133

## Beschreibung

Die Erfindung bezieht sich auf eine Kupplungsvorrichtung zum festen, jedoch wahlweise trennbaren Verbinden von Greiferschienenabschnitten einer Transfereinrichtung für den schrittweisen Material- und/oder Werkstücktransport, insbesondere in Pressen, mit in der Kupplungslage der Greiferschienenabschnitte zusammenwirkenden Zentriermitteln und einer sich über die Trennstelle zwischen diesen Greiferschienenabschnitten hinauserstreckenden, in dem einen Greiferschienenabschnitt axialbeweglich und drehbar gelagerten und einen eine Haltefläche eines Endteils des anderen Greiferschienenabschnittes formschlüssig hintergreifenden Spannkopf aufweisenden Spannstange, die zwischen den Greiferschienenabschnitten Axial verspannbar und infolge Drehung um ihre Längsachse mit ihrem Spannkopf außer Eingriff mit der Haltefläche des Endteils des einen Greiferschienenabschnittes bringbar sowie axial aus ihrer in das genannte Endteil hineinragenden Eingriffslage herausziehbar ist.

In der modernen Fertigungstechnik kommt es darauf an, Werkzeugwechsel ohne wesentliche Ausfallzeiten der Werkzeugmaschinen durchzuführen. Besondere Bedeutung kommt dem problemlosen und schnellen Wechsel der Werkzeuge in der Preßtechnik zu. Insbesondere sind moderne Ziehpressen mit sogenannten Werkzeugwechseltischen ausgerüstet, die auf Schienen in eine Presse hinein- bzw. aus dieser herausgefahren werden können. Auf diesen Wechseltischen sind die Werkzeuge in bekannter Weise aufgespannt, was im einzelnen hier keiner Erläuterung bedarf.

Wenn sich ein derartiges Werkzeug, das auf einem Wechseltisch aufgenommen ist, in einer Presse befindet, steht in der Regel ein zweiter Wechseltisch außerhalb der Presse, auf dem ein anderes Werkzeug aufgerüstet werden kann. Soll nun das in der Presse befindliche Werkzeug im Hinblick auf eine andere Verwendung der Presse gewechselt werden, so wird der das betreffende Werkzeug aufnehmende Wechseltisch aus der Presse heraus und der andere Wechseltisch mit dem für die nachfolgende Produktion bestimmten Werkzeug in die Presse hineingefahren. Die auf hier nicht weiter interessierenden Schienen verfahrbaren Wechseltische sind innerhalb der Presse durch geeignete Mittel, wie beispielsweise Konen, zentrierbar, was in bezug auf die vorliegende Erfindung hier jedoch ebenfalls im einzelnen nicht interessiert.

Derartige Werkzeuge sind in aller Regel mit Transfersystemen zum schrittweisen Material- und/oder Werkstücktransport gekoppelt, wobei die eigentliche Transfereinrichtung der Werkzeugmaschine bzw. Presse zugeordnet ist. Es ist somit notwendig, die Greiferschienen derartiger Transfersysteme einerseits in solche Schienenabschnitte aufzulösen, die der Werkzeugmaschine bzw. Presse zugeordnet sind, und andererseits dem jeweiligen Werkzeug zugeordnete Schienenabschnitte. Die werkzeugseitigen und maschinenseitigen Greiferschienenabschnitte müssen einfach und schnell miteinander kuppelbar und wieder trennbar sein, weil beim Werkzeugwechsel neben dem Werkzeug die werkzeugseitigen Greiferschienenabschnitte aus der Werkzeugmaschine bzw. Presse entfernt werden müssen.

Zur Lösung dieses Problems sind schon im Zusammenhang mit Ziehpressen verschiedene Kupplungsvorrichtungen vorgeschlagen worden (US-PS 4557133 sowie DE-Patentschriften 3150508 und 3233102), die allerdings weder hinsichtlich ihres vorrichtungstechnischen Aufbaues noch und insbesondere hinsichtlich ihrer Handhabbarkeit voll befriedigen können und daher verbesserungsbedürftig erscheinen.

Verbesserungsbedürftig erscheint auch eine gattungsgemäße Kupplungsvorrichtung der eingangs angegebenen Art (DE-OS 3501946), bei der das Kuppeln bzw. Entkuppeln eines werkzeugseitigen Greiferschienenabschnittes mit einem maschinenseitigen Greiferschienenabschnitt in der Weise gelingt, daß nach dem Einfahren eines mit werkzeugseitigen Greiferschienenabschnitten ausgerüsteten und auf einem Wechseltisch aufgenommenen Werkzeugs in eine Presse bei miteinander fluchtenden Greiferschienenabschnitten eine Spannstange durch eine entsprechende Längsausnehmung, die sich in dem Endteil des werkzeugseitigen Greiferschienenabschnittes erstreckt, eingefahren und dann mit ihrem Spannkopf in eine die Haltefläche des Endteils hintergreifende Verriegelungsstellung gedreht wird, wobei im Bereich der Trennstelle an den Enden der jeweils zu kuppelnden Greiferschienenabschnitte Zentriermittel in Form zusammenwirkender Konen angeordnet sind, die eine präzise Zuordnung der miteinander zu kuppelnden Teile vermitteln. Infolge Verspannens der Spannstange gelingt somit eine formschlüssig feste, auch auftretende Biegemomente problemlos aufnehmende Verbindung der Greiferschienenabschnitte.

Die Kupplungsvorrichtung nach der DE-OS 3501946 zeichnet sich zwar durch einen einfachen Vorrichtungsaufbau aus, aber beim Kuppeln bzw. Entkuppeln der pressen- und werkzeugseitigen Greiferschienenabschnitte müssen diese in Greiferschienenlängsrichtung verfahren werden, um die im Bereich der Trennstelle angeordneten Zentriermittel, die als Konus und Gegenkonus ausgebildet sind, zur Zusammenwirkung zu bringen, bzw. so zu trennen, daß ein Werkzeug mit den werkzeugseitigen Greiferschienenabschnitten senkrecht zur Greiferschienenlängserstreckung in eine Presse eingebracht bzw. aus dieser herausgefahren werden kann. Die beim Kuppeln bzw. Entkuppeln notwendige Axialverschiebung der Greiferschienenabschnitte wirkt sich insbesondere bei einer größeren Anzahl über eine Transfereinrichtung miteinander verketteter Werkzeuge problematisch aus, weil sich dann die im Bereich der jeweiligen Trennstellen erforderlichen Verschiebewege addieren.

Die der Erfindung zugrundeliegende Problemstellung richtet sich daher auf die Schaffung einer verbesserten Kupplungsvorrichtung für die fest, jedoch wahlweise trennbar kuppelbaren Greiferschienenabschnitte einer Transfereinrichtung, bei der es zum Kuppeln bzw. Entkuppeln keiner Axialverschiebung der jeweiligen Greiferschienenabschnitte bedarf und mithin die Verkettung auch einer größeren Anzahl Werkzeuge oder ähnlicher Einrichtungen miteinander problemlos gelingt.

Diese Aufgabe ist bei einer Kupplungsvorrichtung der eingangs angegebenen Art erfindungsgemäß durch ein mit der Spannstange wirkverbundenes und in dem letztere lagernden Greiferschienenabschnitt aufgenommenes Zentrierstück gelöst, das in der Kupplungslage zwischen den dann gekuppelten Greiferschienenabschnitten verspannt ist und unter Überbrückung der Trennstelle in eine stirnseitige Zentrierausnehmung im Endteil des einen Greiferschienenabschnittes eingreift, nach dem Lösen der Spannstange beim Entkuppeln aber aus der Zentrierausnehmung zurückziehbar ist.

Während bei der Kupplungsvorrichtung nach der DE-OS 3501946 an den zu kuppelnden Stirnenden der Greiferschienenabschnitte feste Zentriermittel in Form von Konen und dazu passenden Gegenkonen vorgesehen sind, bedient sich die Erfindung dem jeweils einen Greiferschienenabschnitt zugeordneter Zentrierstücke, die mit der Spannstange wirkverbunden sind und in der Kupplungslage in eine stirnseitige Ausnehmung des anderen Greiferschienenabschnittes eingreifen, beim Entkuppeln aber ebenso wie die Spannstange aus ihrer Eingriffslage in dem jeweils anderen Greiferschienenabschnitt zurückziehbar sind. Erfindungsgemäß gelingt somit das Kuppeln und Entkuppeln von Greiferschienenabschnitten, ohne daß diese eine irgendwie geartete Axialbewegung gegeneinander ausführen müssen, weil das dem einen Greiferschienenabschnitt axialbeweglich zugeordnete und in der Kupplungslage in eine Zentrierausnehmung des anderen Greiferschienenabschnittes eingreifende Zentrierstück mit der Spannstange wirkverbunden ist.

Obgleich verschiedene Ausbildungsmöglichkeiten des Zentrierstücks realisierbar sind, hat es sich im Rahmen einer Ausgestaltung des Erfindung als vorteilhaft erwiesen, das Zentrierstück als koaxial zur Spannstange in dem diese lagernden Greiferschienenabschnitt geführte Zentrierhülse auszubilden, die auf der Spannstange drehfest, jedoch innerhalb vorbestimmter Grenzen axialbeweglich aufgenommen ist und in der Kupplungslage durch Drehung um ihre Längsachse rückseitig, also nach der vom Spannkopf abgewandten Seite, an Anschlägen abstützbar ist, die in dem die Spannstange lagernden Greiferschienenabschnitt angeordnet sind und bei nicht in der Kupplungslage stehender Zentrierhülse in an dieser angeordnete Umfangsausnehmungen eingreifen.

Angesichts dieser begrenzt axialbewegbaren Zuordnung der Zentrierhülse zur Spannstange wird bei der Axialbewegung der Spannstange aus ihrer zurückgezogenen Stellung in die Kupplungsposition die Zentrierhülse mitgenommen und in die stirnseitige Zentrierausnehmung des anzukuppelnden Greiferschienenabschnittes eingeführt, um dann zusammen mit der Spannstange infolge Drehung in eine Position gebracht zu werden, in der die Zentrierhülse sich an rückseitigen Anschlägen des sie aufnehmenden Greiferschienenabschnittes abstützt.

Diese Drehung korrespondiert mit der erforderlichen Drehung der Spannstange, um deren Spannkopf in eine die Haltefläche im Endteil des anzukuppelnden Greiferschienenabschnittes hintergreifende Lage zu bringen. Wenn danach die Spannstange in der bei der vorbekannten Vorrichtung nach der DE-OS 3501946 geübten Weise gespannt wird, tritt eine Verspannung der Zentrierhülse zwischen dem Endteil des anzukuppelnden Greiferschienenabschnittes und den die Zentrierhülse rückseitig abstützenden Anschlägen des anderen Greiferschienenabschnittes ein, womit eine formschlüssig feste und einwandfrei zentrierte Kupplungsverbindung hergestellt ist, die allen Anforderungen an eine derartige Kupplungsvorrichtung genügt und auch etwaig auftretende Biegemomente aufzunehmen vermag.

Der Entkupplungsvorgang vollzieht sich umgekehrt in der Weise, daß zunächst die Spannwirkung der Spannstange aufgehoben und dann diese mit ihrem Spannkopf in eine Lage verdreht wird, in welcher der Spannkopf die Haltefläche im Endteil des einen Greiferschienenabschnittes nicht mehr hintergreift und die Spannstange axial aus dem genannten Endteil herausziehbar ist. Bei der erwähnten Drehung der Spannstange wird die Rückseitige Abstützung der Zentrierhülse an den Anschlägen des die Spannstange lagernden Greiferschienenabschnittes aufgehoben, so daß beim Zurückziehen der Spannstange aus ihrer Eingriffslage im genannten Endteil auch die Zentrierhülse aus ihrer Eingriffslage in der stirnseitigen Zentrierausnehmung des erwähnten Endteils herausgezogen wird. Nach dem Entkuppeln stehen die einander zugeordneten stirnseitigen Enden der Greiferschienenabschnitte im Abstand voneinander, so daß ein Werkzeug mit werkzeugseitigen Greiferschienenabschnitten im wesentlichen senkrecht zur Greiferschienenlängserstreckung aus der früheren Kupplungslage verfahren werden kann.

Bei einer anderen Ausgestaltung der erfindungsgemäßen Kupplungsvorrichtung dient als Zentrierstück ebenfalls eine Zentrierhülse, die in dem die Spannstange lagernden Greiferschienenabschnitt axialbeweglich, aber drehfest aufgenommen ist und in der Kupplungslage formschlüssig drehfest in dei Zentrierausnehmung im Endteil des anderen Greiferschienenabschnittes eingreift sowie sich rückseitig an einer Stützhülse abstützt, die ihrerseits begrenzt axialbeweglich, aber drehfest auf der Spannstange gelagert und mittels dieser unter Mitnahme der Zentrierhülse zwischen einer zurückgezogenen Stellung und einer der Kupplungslage entsprechenden Position axial verschiebbar sowie in letzterer infolge Drehung um ihre Längsachse rückseitig, also nach der von der Zentrierhülse abgewandten Seite, an Anschlägen abstützbar ist, die in dem die Spannstange lagernden Greiferschienenabschnitt angeordnet und bei aus der Kupplungslage zurückgezogener Stützhülse in an dieser angeordnete Umfangsausnehmungen eingreifen.

Diese Ausgestaltung unterscheidet sich von der erläuterten ersten Ausgestaltung dadurch, daß die Zentrierhülse in dem die Spannstange lagernden Greiferschienenabschnitt drehfest geführt und der Zentrierhülse rückseitig eine gegenüber dem Greiferschienenabschnitt drehbare und auf der Spannstange begrenzt axialbeweglich, aber drehfest gelagerte Stützhülse zugeordnet ist. Diese Ausgestaltung ermöglicht somit eine drehstarre Verbindung der miteinander zu kuppelnden Greiferschienenabschnitte, wobei sich das Kuppeln und Entkuppeln in sinngemäß gleicher Weise wie bei der ersten Ausgestaltung vollzieht.

Zweckmäßigerweise kann bei der letztgenannten Ausgestaltung die Zentrierhülse wenigstens einen radial über diese vorstehenden und in einer Längsnut geführten Längskeil aufweisen, der in der Kupplungslage in eine im Bereich der Zentrierausnehmung im Endteil des anderen Greiferschienenabschnittes angeordnete Längsnut eingreift.

Eine andere Weiterbildung der Erfindung sieht vor, daß die Zentrierhülse bzw. die Stützhülse auf der vom Spannkopf der Spannstange abgewandten Seite sich zwischen Umfangsausnehmungen axial erstreckende Stützklauen aufweist und daß als Anschläge zum rückseitigen Abstützen der Zentrierhülse bzw. der Stützhülse in der Kupplungslage gleichartige Stützklauen vorgesehen sind, die bei aus der Kupplungslage zurückgezogener Zentrierhülse in die Umfangsausnehmungen zwischen den Stützklauen der Zentrierhülse bzw. Stützhülse eingreifen und auf denen sich in der Kupplungslage die Stützklauen der Zentrierhülse bzw. Stützhülse nach deren Drehung um einen dem Teilungsmaß zwischen den Stützklauen entsprechenden Umfangswinkel stirnseitig abstützen.

Bei dieser Ausgestaltung handelt es sich um eine Ausbildung ähnlich bekannter Klauenkupplungen, wobei erfindungsgemäß in der Kupplungsstellung die Klauen der Zentrierhülse bzw. Stützhülse und die Klauen des Greiferschienenabschnittes sich stirnseitig aneinander abstützen, hingegen in der entkuppelten Stellung bei aus ihrer Zentrierposition zurückgezogener Zentrierhülse ineinandergreifen.

Dabei hat sich als zweckmäßig erwiesen, wenn die Zentrierhülse bzw. die Stützhülse und rückseitig davon der die Spannstange lagernde Greiferschienenabschnitt mit je zwei sich jeweils über einen Umfangswinkel von 90° erstreckende und gegeneinander um 180° versetzt angeordnete Stützklauen versehen sind.

Eine besonders einfache Bauweise ergibt sich, wenn gemäß einer nochmals anderen Weiterbildung der Erfindung in der die Zentrierhülse bzw. Stützhülse aufnehmenden Führung ein Stützkörper mit sich zum Stirnende des die Spannstange lagernden Greiferschienenabschnittes erstreckenden Stützklauen dreh- und axialfest angeordnet ist, durch die sich die Spannstange hindurcherstreckt.

Nachstehend sollen anhand der beigefügten Zeichnung zwei Ausführungsformen der Erfindung erläutert werden. In schematischen Ansichten zeigen:

- Fig. 1: in einer perspektivischen Darstellung eine Presse mit einem ein ― nicht gezeigtes ― Werkzeug aufnehmenden Wechseltisch und eine mit dem Werkzeug zusammenwirkende Transfereinrichtung mit zwei sich parallel zueinander erstreckenden Greiferschienen, die jeweils aus der Presse zugeordneten Greiferschienenabschnitten und aus mit letzteren mittels einer Kupplungsvorrichtung fest, jedoch lösbar gekuppelten werkzeugseitigen Greiferschienenabschnitten bestehen,
- Fig. 2: in einer Detailansicht gemäß II in Fig. 1 zwei mittels einer Kupplungsvorrichtung fest, jedoch wahlweise lösbar miteinander gekuppelte Greiferschienenabschnitte in einer Längsschnittansicht entsprechend der Schnittlinie II-II in Fig. 3,
- Fig. 3: einen Querschnitt gemäß der Schnittlinie III-III in Fig. 2 durch ein Endteil des einen der miteinander gekuppelten Greiferschienenabschnitte,
- Fig. 4: einen Querschnitt gemäß der Schnittlinie IV-IV in Fig. 2 durch den die Spannstange und ein Zentrierstück lagernden Greiferschienenabschnitt,
- Fig. 5: in einer Ansicht wie in Fig. 3 die beiden Greiferschienenabschnitte in lagerichtiger Zuordnung zueinander nach dem Entkuppeln mit aus der Kupplungslage zurückgezogenen Kupplungsmitteln,
- Fig. 6: einen Querschnitt gemäß der Schnittlinie VI-VI in Fig. 5 durch den die Spannstange und die Zentrierhülse lagernden Greiferschienenabschnitt mit in der Entkupplungsstellung stehenden Kupplungsmitteln,
- Fig. 7: in einer perspektivischen Darstellung eine in der Führung für die Zentrierhülse dreh- und axialfest angeordnete Stützhülse und die Zentrierhülse in einer der Kupplungslage gemäß Fig. 2 entsprechenden Position
- Fig. 8: ebenfalls in einer perspektivischen Darstellung die Stützhülse und das Zentrierstück in der Fig. 5 entsprechenden Entkupplungslage mit ineinandergreifenden Klauen,
- Fig. 9: in einer Ansicht ähnlich Fig. 2 das feste, jedoch wahlweise lösbare Kuppeln von zwei Greiferschienenabschnitten mittels einer zweiten Ausführungsform einer Kupplungsvorrichtung,
- Fig. 10: einen Querschnitt gemäß der Schnittlinie X-X in Fig. 9 durch den die Spannstange lagernden Greiferschienenabschnitt und die diesem axialbeweglich, aber drehfest zugeordnete Zentrierhülse und
- Fig. 11: einen Querschnitt gemäß der Schnittlinie XI-XI in Fig. 9 durch den die Spannstange lagernden Greiferschienenabschnitt und die drehfest und begrenzt axialbeweglich auf der Spannstange aufgenommene Stützhülse.

Die in Fig. 1 nur angedeutete Presse 10 besitzt einen in bekannter Weise auf Schienen 11 zwischen der gezeigten Stellung in der Presse und einer nicht veranschaulichten Montagestellung außerhalb der Presse verfahrbaren Wechseltisch 12, auf dem ein ― nicht gezeigtes ― Werkzeug aufgenommen ist. Ferner ist die Presse mit einer nur angedeuteten Transfereinrichtung 14 ausgerüstet, die zwei sich in Parallellage im Abstand voneinander durch die Presse hindurcherstreckende und gemäß Doppelpfeil 15 gemeinsam hin und her sowie entsprechend dem Doppelpfeil 16 in hier nicht weiter interessierender Weise gegeneinander bewegbar geführte Greiferschienen 17 aufweist. Jede dieser Greiferschienen besteht aus zwei der Presse zugeordneten Greiferschienenabschnitten 18, 18′ und einem Greiferschienenabschnitt 19, der mit den beiden in der Presse geführten Greiferschienenabschnitten in Trennstellen 20, 20′ fest, jedoch wahlweise lösbar gekuppelt und dem auf dem Wechseltisch 12 der Presse 10 aufgenommenen Werkzeug zugeordnet ist.

Die Ausschnittansicht gemäß Fig. 2 zeigt die feste Verbindung eines der pressenseitigen Greiferschienenabschnitte 18 mit einem der werkzeugseitigen Greiferschienenabschnitte 19, hingegen die Schnittansicht gemäß Fig. 5 die beiden Greiferschienenabschnitte 18, 19 im entkuppelten Zustand. Als Kupplungsmittel dienen eine drehbar und axialbeweglich in dem pressenseitigen Greiferschienenabschnitt 18 gelagerte Spannstange 22 und eine mit dieser wirkverbundene Zentrierhülse 24, die in einer stirnseitig offenen Führung 25 des die Spannstange lagernden Greiferschienenabschnittes 18 aufgenommen ist.

Die Zentrierhülse 24 ist auf der Spannstange 22 gelagert und zwischen einem hammerkopfartig ausgebildeten Spannkopf 26 am stirnseitigen Ende der Spannstange und einer im Abstand davon angeordneten Schulter 27 aufgenommen. Die Zentrierhülse 24 ist im Bereich zwischen dem Spannkopf 26 und der genannten Schulter 27 der Spannstange 22 axialbeweglich und besitzt zwei nach rückwärts gerichtete Klauen 28, 28′, die sich jeweils über 90° Umfangswinkel erstrecken und um 180° gegeneinander versetzt sind. Innerhalb der die Zentrierhülse 24 aufnehmenden Führung 25 ist dreh- und axialfest ein Stützkörper 30 angeordnet, durch die sich die Spannstange 22 in einer Mittelausnehmung 31 mit Spiel hindurcherstreckt und die zwei zur Zentrierhülse 24 hin gerichtete Stützklauen 32, 32′ besitzt, die sich ebenfalls über einen Umfangswinkel von jeweils 90° erstrecken und um 180° gegeneinander versetzt sind.

Das stirnseitige Ende des werkzeugseitigen Greiferschienenabschnittes 19 ist mit einer dem Durchmesser der Zentrierhülse 24 angepaßten stirnseitigen Zentrierausnehmung 34 versehen und im Zentrum dieser Zentrierausnehmung erstreckt sich durch das Endteil dieses Greiferschienenabschnittes eine langlochartige Ausnehmung 35 hindurch, deren Querschnitt so bemessen ist, daß in der einen Drehstellung der Spannstange 22 der Spannkopf 26 durch diese langlochartige Ausnehmung hindurchführbar ist, während in einer dazu um 90° gedrehten Stellung der Spannstange der Spannkopf mit seinen Spannflächen 36 in eine Halteflächen 37 dieser Längsausnehmung hintergreifende Position gelangt. Die Spannstange 22 ist mittels in dem Greiferschienenabschnitt 18 angeordneter Antriebsmittel betätigbar, die in der Zeichnung nicht dargestellt sind.

In der in den Fig. 2 bis 4 gezeigten Kupplungslage erstreckt sich die Spannstange 22 mit Spiel durch die langlochartige Ausnehmung 35 im Endteil des werkzeugseitigen Greiferschienenabschnittes 19 hindurch und hintergreift mit ihrem hammerkopfartig ausgebildeten Spannkopf 26 an dem vom pressenseitigen Greiferschienenabschnitt 18 entfernten Ende eine Haltefläche 36 innerhalb des Endteils des werkzeugseitigen Greiferschienenabschnittes 19, wodurch die beiden Greiferschienenabschnitte in der insbesondere aus Fig. 2 ersichtlichen Weise in ihrer Kupplungslage gehalten sind. Ferner greift die Zentrierhülse 24 in die stirnseitige Zentrierausnehmung 34 im Endteil des werkzeugseitigen Greiferschienenabschnittes 19 ein und stützt sich mit ihren rückseitigen Klauen 28, 28′ stirnseitig auf den Klauen 32, 32′ des in der Führung 25 des werkzeugseitigen Greiferschienenabschnittes 18 dreh- und axialfest aufgenommenen Stützkörpers30 ab. Die Haltefläche 37 im Endteil des werkzeugseitigen Greiferschienenabschnittes 19 und die in der Kupplungslage damit zusammenwirkende Spannfläche 36 des Spannkopfs 26 sind als zusammenpassende Konen ausgebildet.

Die zum Aufrechterhalten der Kupplungslage erforderliche Spannkraft wird durch die bereits erwähnten, im pressenseitigen Greiferschienenabschnitt 18 aufgenommenen Betätigungsmittel für die Spannstange 22 aufgebracht. Im übrigen ist die Spannstange 22 durch die genannten Betätigungsmittel axialbewegbar und drehbar im pressenseitigen Greiferschienenabschnitt 18 aufgenommen und die Ausnehmung 35 im Endteil des Greiferschienenabschnitts 19 ist in einer Richtung quer zu der in den Fig. 2 und 3 gezeigten Kupplungsstellung des Spannkopfs 26 so bemessen, daß der Spannkopf 26 der Spannstange in einer entsprechenden Drehstellung durch diese Ausnehmung aus seiner Eingriffslage und insgesamt aus dem Endteil des werkzeugseitigen Greiferschienenabschnittes 19 herausgezogen werden kann. Die Axialbewegbarkeit und Drehbarkeit der Spannstange deuten der Doppelpfeil 38 und der Drehpfeil 39 in Fig. 2 an.

Wenn ausgehend von der in Fig. 2 der Zeichnung veranschaulichten Kupplungslage entkuppelt werden soll muß die Spannstange 22 aus der dargestellten Spannlage gemäß Pfeil 38 im Rahmen des axialen Spiels zwischen der Zentrierhülse und der Schulter 27 der Spannstange um ein geringes Maß axial in Richtung auf den werkzeugseitigen Greiferschienenabschnitt 19 verfahren werden. Danach wird die Spannstange 22 gemäß Drehpfeil 39 in eine Drehstellung gebracht, in der der Spannkopf 26 aus einer die Halteflächen 37 im Endteil 19 hintergreifenden Lage gelangt und durch die rechtwinklig zur Spannstellung erweiterte Ausnehmung 35 aus der Eingriffslage im Endteil des werkzeugseitigen Greiferschienenabschnitts 19 gemäß Pfeil 38 herausgezogen werden kann.

Beim Drehen der Spannstange 22 nach deren Lösen aus der Spannlage erfährt die in die Zentrierausnehmung 34 eingreifende und mit der Spannstange 22 mittels einer bei 40 angedeuteten Nut- und Federverbindung drehfest verbundene Zentrierhülse 24, die dann gleichfalls entspannt ist, eine Drehung um 90°. Dadurch gelangen die Klauen 28, 28′ der Zentrierhülse 24 aus der in Fig. 7 gezeigten Stellung in eine mit den Zwischenräumen zwischen den Klauen 32, 32′ des Stützkörpers 30 fluchtende Lage und beim Zurückziehen der Spannstange 22 aus ihrer Eingriffslage im Endteil des werkzeugseitigen Greiferschienenabschnittes 19 wird vom Spannkopf 26 die Zentrierhülse 24 aus der Zentrierausnehmung 24 heraus und in die Führung 25 im pressenseitigen Greiferschienenabschnitt 18 hineingezogen, wobei die Klauen 28, 28′ und 32, 32′ der Zentrierhülse 24 und des Stützkörpers 30 in der aus Fig. 8 ersichtlichen Weise ineinandergreifen.

Im entkuppelten Zustand, den insbesondere Fig. 5 zeigt, befinden sich die miteinander fluchtenden Greiferschienenabschnitte 18, 19 in einem solchen Abstand voneinander, daß ein problemloses Herausfahren eines die werkzeugseitigen Greiferschienenabschnitte tragenden Werkzeugs aus der Presse gelingt. Es versteht sich von selbst, daß zuvor die sämtlichen Trennstellen 20, 20′ zugeordneten Kupplungsvorrichtungen entkuppelt werden müssen.

Der Kupplungsvorgang vollzieht sich in sinngemäß gleicher Weise, jedoch in umgekehrter Reihenfolge der oben erläuterten Vorgänge, wobei dei Zentrierhülse 24 beim Vorschieben der Spannstange 22 in ihre Eingriffslage mit dem werkzeugseitigen Greiferschienenabschnitt 19 mittels der Schulter 27 der Spannstange vorgeschoben und in ihre Eingriffslage in der Zentrierausnehmung 34 im werkzeugseitigen Greiferschienenabschnitt gebracht wird. Bei der Drehung der Spannstange in eine Stellung, in welcher der Spannkopf 26 die Halteflächen 37 hintergreift, erfährt die Zentrierhülse eine Mitdrehung um 90°, wodurch die Klauen 28, 28′ in eine mit den Klauen 32, 32′ der Stützhülse fluchtende Lage gelangen. Beim Spannen der Spannstange erfährt die Zentrierhülse eine Verspannung zwischen dem Endteil des werkzeugseitigen Greiferschienenabschnittes 19 und den Stirnflächen der Klauen 32, 32′ des in der Führung 25 des pressenseitigen Greiferschienenabschnittes 18 aufgenommenen Stützkörpers 30.

Die in den Fig. 9 bis 11 veranschaulichte zweite Ausführungsform einer erfindungsgemäßen Kupplungsvorrichtung, bei der gleiche Teile wie in den Fig. 2 bis 8 mit jeweils um 100 erhöhten Bezugszeichen versehen sind, unterscheidet sich von der ersten Ausführungsform in der Hauptsache durch eine rückseitig von der Zentrierhülse 124 in einer Führung 125 aufgenommene Stützhülse 124′, die drehfest, aber begrenzt axialbeweglich auf der sich im übrigen axial sich durch die Zentrierhülse hindurcherstreckenden Spannstange 122 aufgenommen ist. Als Mittel zur drehfesten Verbindung der Stützhülse 124′ mit der Spannstange 122 dient eine axialfest in einer Nut in der Spannstange aufgenommene Feder 140, die mit begrenztem Spiel in eine sich im Bereich der Nabenbohrung in der Stützhülse 124′ erstreckende Längsnut eingreift. Die Stützhülse hat zwei sich an deren Nabenteil um 180° zueinander versetzt anschließende Stützklauen 128, 128′, die jeweils über einen Umfangsbereich von 90° reichen, so daß zwischen den Stützklauen zwei der Form der Stützklauen entsprechende Freiräume gebildet sind. Geführt ist die Stützhülse im übrigen, ebenso wie die Zentrierhülse, in einer Führung 125 am Ende des pressenseitigen Greiferschienenabschnittes und in der Tiefe der Führung sind, in gleicher Weise wie bei dem Stützkörper 30 der ersten Ausführungsform, einander gegenüberliegend Stützklauen 132, 132′ angeordnet, die in die Umfangsausnehmungen zwischen den Stützklauen 128, 128′ der Stützhülse 124′ hineinpassen, wenn die Stützhülse sich in ihrer zurückgezogenen, der entkuppelten Lage entsprechenden Stellung befindet.

Bei dieser Ausführungsform sind mithin die nach rückwärts gerichteten Stützklauen 128, 128′ nicht der Zentrierhülse 124 zugeordnet, sondern einer davon getrennten Stützhülse 124′. Die Zentrierhülse ist als Vielkeilwelle ausgebildet und greift mit entsprechenden Längskeilen 145 in Längsnuten 146 in der Führung des pressenseitigen Greiferschienenabschnittes 118 ein. Den Längskeilen der Zentrierhülse entsprechende Längsnuten sind auch in der Zentrierausnehmung 134 des Endteils des werkzeugseitigen Greiferschienenabschnittes 119 angeordnet, in die in der Kupplungslage das von der Stützhülse 124′ entfernte Ende der Zentrierhülse 124 eingreift, so daß in dieser Lage eine drehfeste Verbindung zwischen dem pressenseitigen und werkzeugseitigen Greiferschienenabschnitten verwirklicht ist.

Wenn ein werkzeugseitiger Greiferschienenabschnitt 119 mit einem pressenseitigen Greiferschienenabschnitt 118 gekuppelt werden soll, befindet sich die Spannstange 122 in einer zurückgezogenen Stellung ähnlich Fig. 5, wobei die Klauen 128, 128′ der Stützhülse 124′ die dem pressenseitigen Greiferschienenabschnitt fest zugeordneten Stützklauen 132, 132′ zwischen sich auf nehmen und die Zentrierhülse 124 in einer gegenüber dem freien Ende des pressenseitigen Greiferschienenabschnittes zurückgezogenen Lage steht. Nach dem Einfahren eines Werkzeugs in eine Presse und dem Ausrichten der werkzeugseitigen Greiferschienenabschnitte derart, daß diese fluchtend mit den zugeordneten pressenseitigen Greiferschienenabschnitten stehen, wird die Spannstange 122 des jeweiligen pressenseitigen Greiferschienenabschnittes vorgeschoben, wobei der rückseitig von der Stützhülse angeordnete Ringbund 127 der Spannstange 122 rückseitig auf die Stützhülse 124′ auftrifft und diese sowie die Zentrierhülse 124 innerhalb der endseitigen Führung des pressenseitigen Greiferschienenabschnittes vorschiebt, bis die Zentrierhülse in die Zentrierausnehmung 134 im Endteil des werkzeugseitigen Greiferschienenabschnittes eingreift und der Spannkopf 126 der Spannstange durch die langlochartige Ausnehmung im Endteil des anderen Greiferschienenabschnittes hindurchgeführt ist. In dieser Stellung vermittelt der Eingriff der Längskeile 146 der Zentrierhülse 124 in die entsprechenden Längsnuten in der Führung 125 des pressenseitigen Greiferschienenabschnittes und in der Zentrierausnehmung 134 des anderen Greiferschienenabschnittes eine drehstarre Verbindung zwischen den beiden Greiferschienenabschnitten. Durch Drehung der Spannstange um 90° gelangen dann die Klauen 128, 128′ der Stützhülse mit ihren rückseitigen Stirnseiten in stirnseitigen Kontakt mit den fest im pressenseitigen Greiferschienenabschnitt angeordneten Stützklauen 132, 132′ und der Spannkopf 126 der Spannstange 122 in eine die Halteflächen 137 im Endteil des werkzeugseitigen Greiferschienenabschnittes hintergreifende Lage. Vollendet wird der Kupplungsvorgang danach durch Spannen der Spannstange 122 entgegen deren ursprünglicher Bewegungsrichtung, wodurch die Zentrierhülse 124 über die rückseitig an den Stützklauen 132, 132′ des pressenseitigen Greiferschienenabschnittes abgestützte Stützhülse 124′ zwischen den Greiferschienenabschnitten verspannt wird. Der Entkupplungsvorgang vollzieht sich sinngemäß umgekehrt, was oben im Zusammenhang mit der ersten Ausführungsform bereits erläutert wurde.

## Patentansprüche

1. Kupplungsvorrichtung zum festen, jedoch wahlweise trennbaren Verbinden von Greiferschienenabschnitten einer Transfereinrichtung für den schrittweisen Material- und/oder Werkstücktransport, insbesondere in Pressen, mit in der Kupplungslage der Greiferschienenabschnitte zusammenwirkenden Zentriermitteln und einer sich über die Trennstelle zwischen diesen Greiferschienenabschnitten hinauserstreckenden, in dem einen Greiferschienenabschnitt axialbeweglich und drehbar gelagerten und einen eine Haltefläche eines Endteils des anderen Greiferschienenabschnittes formschlüssig hintergreifenden Spannkopf aufweisenden Spannstange, die zwischen den Greiferschienenabschnitten axial verspannbar und infolge Drehung um ihre Längsachse mit ihrem Spannkopf außer Eingriff mit der Haltefläche des Endteils des einen Greiferschienenabschnittes bringbar sowie axial aus ihrer in das genannte Endteil hineinragenden Eingriffslage herausziehbar ist, gekennzeichnet durch, ein mit der Spannstange (22, 122) wirkverbundenes und in dem letztere lagernden Greiferschienenabschnitt (18, 118) aufgenommenes Zentrierstück (24, 124), das in der Kupplungslage zwischen den dann gekuppelten Greiferschienenabschnitten (18, 19, 118, 119) verspannt ist und unter Überbrückung der Trennstelle (20, 120) in eine stirnseitige Zentrierausnehmung (34, 134) im Endteil des Greiferschienenabschnittes (19, 119) eingreift, nach dem Lösen der Spannstange (22, 122) beim Entkuppeln aber aus der Zentrierausnehmung (34, 134) herausziehbar ist.

2. Kupplungsvorrichtung nach Anspruch 1, dadurch gekennzeichnet, daß als Zentrierstück eine koaxial zur Spannstange (22) in dem diese lagernden Greiferschienenabschnitt (18) geführte Zentrierhülse (24) dient, die auf der Spannstange drehfest, jedoch innerhalb vorbestimmter Grenzen axialbeweglich aufgenommen und in der Kupplungslage durch Drehung um ihre Längsachse rückseitig, also nach der vom Spannkopf (26) abgewandten Seite an Anschlägen (32, 32′) abstützbar ist, die in dem die Spannstange lagernden Greiferschienenabschnitt (18) angeordnet sind und bei nicht in der Kupplungslage stehender Zentrierhülse in an dieser angeordnete Umfangsausnehmungen eingreifen.

3. Kupplungsvorrichtung nach Anspruch 1, dadurch gekennzeichnet, daß als Zentrierstück eine koaxial zur Spannstange (122) in dem diese lagernden Greiferschienenabschnitt (118) drehfest, aber axialbewegliche Zentrierhülse (124) dient, die in der Kupplungslage formschlüssig drehfest in die Zentrierausnehmung (134) im Endteil des anderen Greiferschienenabschnittes (119) eingreift und sich rückseitig an einer Stützhülse (124′) abstützt, daß die Stützhülse (124′) begrenzt axialbeweglich, aber drehfest auf der Spannstange (122) aufgenommen und mittels dieser unter Mitnahme der Zentrierhülse (124) zwischen einer zurückgezogenen Stellung und einer der Kupplungslage entsprechenden Position axial verschiebbar sowie in letzterer infolge Drehung um ihre Längsachse rückseitig, also nach ihrer von der Zentrierhülse (124) abgewandten Seite, an Anschlägen (132, 132′) abstützbar ist, die in dem die Spannstange (122) lagernden Greiferschienenabschnitt (118) angeordnet sind und bei aus der Kupplungslage zurückgezogener Stützhülse (124′) in an dieser angeordnete Umfangsausnehmungen eingreifen.

4. Kupplungsvorrichtung nach Anspruch 3, dadurch gekennzeichnet, daß die Zentrierhülse (124) wenigstens einen radial über diese vorstehenden und in einer Längsnut (146) geführten Längskeil (145) besitzt, der in der Kupplungslage in eine im Bereich der Zentrierausnehmung (134) im Endteil des anderen Greiferschienenabschnittes (119) angeordnete Längsnut eingreift.

5. Kupplungsvorrichtung nach einem der Ansprüche 2 bis 4, dadurch gekennzeichnet, daß die Axialbewegbarkeit der Zentrierhülse (24, 124) bzw. dieser und der Stützhülse (124′) auf der Spannstange (22, 122) einerseits durch den Spannkopf (26, 126) und andererseits durch eine Schulter (27, 127) begrenzt ist.

6. Kupplungsvorrichtung nach einem der Ansprüche 2 bis 5, dadurch gekennzeichnet, daß die Zentrierhülse (24, 124) bzw. die Stützhülse (124′) auf der vom Spannkopf (26, 126) der Spannstange (22, 122) abgewandten Seite sich zwischen Umfangsausnehmungen axial erstreckende Stützklauen (28, 28′; 128, 128′) aufweist und daß als Anschläge zum rückseitigen Abstützen der Zentrierhülse bzw. der Stützhülse in der Kupplungslage gleichartige Stützklauen (32, 32′, 132, 132′) vorgesehen sind, die bei aus der Kupplungslage zurückgezogener Zentrierhülse in die Umfangsausnehmungen zwischen den Stützklauen der Zentrierhülse bzw. Stützhülse eingreifen und auf denen sich in der Kupplungslage die Stützklauen (28, 28′; 128, 128′) der Zentrierhülse bzw. Stützhülse nach deren Drehung um einen dem Teilungsmaß zwischen den Stützklauen entsprechenden Umfangswinkel stirnseitig abstützen.

7. Kupplungsvorrichtung nach Anspruch 6, dadurch gekennzeichnet, daß die Zentrierhülse bzw. die Stützhülse und rückseitig davon der die Spannstange (22, 122) lagernde Greiferschienenabschnitt mit je zwei sich jeweils über einen Umfangswinkel von 90° erstreckenden und gegeneinander um 180° versetzt angeordneten Stützklauen (28, 28′ und 32, 32′) bzw. (128, 128′ und 132, 132′) versehen sind.

8. Kupplungsvorrichtung nach Anspruch 6 oder 7, dadurch gekennzeichnet, daß in der die Zentrierhülse (24) bzw. die Stützhülse (124′) aufnehmenden Führung (25, 125) ein Stützkörper (30) mit sich zum Stirnende des die Spannstange (22, 122) lagernden Greiferschienenabschnittes (18, 118) erstreckenden Stützklauen (32, 32′; 132, 132′) dreh- und axialfest angeordnet ist, durch die sich die Spannstange hindurcherstreckt.

## Claims

1. Coupling device for the firm, yet selectably separable connection of gripper rail portions of a transfer equipment for the stepwise transport of material and/or workpiece, particularly in presses, with centring means co-operating in the coupling position of the gripper rail portions and a tightening rod which extends between these gripper rail portions beyond the place of separation, is borne to be rotatable and axially movable in the one gripper rail portion, displays a tightening head shape-lockingly engaging behind a retaining surface of an end part of the other gripper rail portion, is tightenable axially between the gripper rail portions and which is bringable in consequence of rotation about its longitudinal axis out of engagement by its tightening head with the retaining surface of the end part of the one gripper rail portion as well as withdrawable axially out of its position of engagement projecting into the named end part, characterised by a centring member (24, 124), which is operatively connected with the tightening rod (22, 122), is received in the gripper rail portion (18, 118) bearing the latter, is tightened in the coupling position between the then coupled gripper rail portions (18, 19, 118, 119) and which while bridging over the place of separation (20, 120) engages into a centring recess (34, 134) at the end face in the end part of the gripper rail portion (19, 119), but is withdrawable out of the centring recess (34, 134) after the loosening of the tightening rod (22, 122) during the disengaging.

2. Coupling device according to claim 1, characterised thereby, that a centring sleeve (24) serves as centring member, which sleeve is guided co-axially with the tightening rod (22) in the gripper rail portion (18) bearing this, is received on the tightening rod to be secure against rotation, yet to be movable axially within predetermined limits and is supportable in the coupling position through rotation about its longitudinal axis at the rear side, thus towards the side remote from the tensioning head (26), against abutments (32, 32′), which are arranged in the gripper rail portion (18) bearing the tightening rod and, when the centring sleeve does not stand in the coupling position, engage into circumferential recesses arranged thereat.

3. Coupling device according to claim 1, characterised thereby, that a centring sleeve (124) serves as centrining member, which sleeve is co-axial with the tightening rod (122) in the gripper rail portion (118) to be secure against rotation, yet to be movable axially, engages in the coupling position shape-lockingly secure against rotation into the centring recess (134) in the end part of the other gripper rail portion (119) and bears at the rear side against a supporting sleeve (124′), that the supporting sleeve (124′) is received on the tightening rod (122) to be limitedly movable axially, but secure against rotation and displaceable axially by means of this and while entraining the centring sleeve (124) between a retracted setting and a setting corresponding to the coupling position as well as supportable in the latter position ― in consequence of rotation about its longitudinal axis ― at the rear side, thus towards the side remore from the centring sleeve (124), against abutments (132, 132′), which are arranged in the gripper rail portion (118) bearing the tightening rod (122) and, when the supporting sleeve (124′) is retracted out of the coupling position, engage into circumferential recesses arranged thereat.

4. Coupling device according to claim 3, characterised thereby, that the centring sleeve (124) comprises at least one longitudinal wedge (145), which protrudes radially beyond this, is guided in a longitudinal groove (146) and which in the coupling position engages into a longitudinal groove arranged in the region of the centring recess (134) in the end part of the other gripper rail portion (119).

5. Coupling device according to one of the claims 2 to 4, characterised thereby, that the axial mobility of the centring sleeve (24, 124) or of this and the supporting sleeve (124′) on the tightening rod (22, 122) is limited by the tightening head (26, 126) on the one hand and by a shoulder (27, 127) on the other hand.

6. Coupling device according to one of the claims 2 to 5, characterised thereby, that the centring sleeve (24, 124) or the supporting sleeve (124′) displays supporting claws (28, 28′; 128, 128′) extending axially between circumferential recesses on the side remote from the tightening head (26, 126) of the tightening rod (22, 122) and that similar supporting claws (32, 32′; 132, 132′), which when the centring sleeve is retracted out of the coupling position engage into the circumferential recesses between the supporting claws of either the centring sleeve or the supporting sleeve and on which the supporting claws (28, 28′; 128, 128′) of either the centring sleeve or the supporting sleeve in the coupling position bear at the end face after their rotation through a circumferential angle corresponding to the pitch measure between the supporting claws, are provided as abutments for the rearward support of either the centring sleeve or the supporting sleeve in the coupling position.

7. Coupling device according to claim 6, characterised thereby, that either the centring sleeve or the supporting sleeve and, at the rear side thereof, the gripper rail portion bearing the tightening rod (22, 122) are each provided with two respective supporting claws (28, 28′ and 32, 32′) or (128, 128′ and 132, 132′) each time extending over a circumferential angle of 90° and arranged displaced through 180° one relative to the other.

8. Coupling device according to claim 6 or 7, characterised thereby, that a support body (30) is arranged secure axially and against rotation in the guide (25, 125) receiving the centring sleeve (24) or the supporting sleeve (124′) and has supporting claws (32, 32′; 132 132′), which extend to the end face of the gripper rail portion (18, 118) bearing the tightening rod (22, 122) and through which the tightening rod extends.

## Revendications

1. Dispositif d'embrayage, destiné à assurer une liaison ferme, mais pouvant être débrayée, entre les tronçons d'un rail de saisie d'un dispositif de transfert servant au transport pas à pas d'un matériau et/ou d'une pièce en oeuvre, en particulier dans des presses, comportant des moyens de centrage coopérant en position embrayée des tronçons de rail de saisie, ainsi qu'une barre de serrage, qui s'étend au-delà du point d'accouplement de ces deux tronçons de rail de saisie, logée de façon à pouvoir se déplacer axialement et en rotation dans l'un des tronçons de rail de saisie, et comportant une tête de serrage, qui supporte avec correspondance de forme une surface support d'une pièce terminale de l'autre tronçon de rail de saisie, barre de serrage qui peut subir une déformation axiale entre les tronçons de rail de saisie et qui, du fait d'une rotation autour de son axe longitudinal, peut par sa tète de serrage être désengrénée de la surface de support de la pièce terminale de l'un des tronçons de rail de saisie, et qui peut être extraite axialement de sa position de prise qui pénètre dans la pièce terminale ci-dessus, caractérisé en ce qu'une pièce de centrage (24, 124), liée à la barre de serrage (22, 122) et logée dans le tronçon de rail de saisie (18, 118) qui supporte cette barre, pièce de centrage qui, en position d'embrayage, est déformée entre les tronçons de rail de saisie (18, 19, 118, 119) qui sont alors embrayés, et qui, en passant sur le point d'embrayage (20, 120), entrent en prise avec un évidement de centrage (34, 134), situé côté amont dans la partie terminale du tronçon de rail de saisie (19, 119), peut être extraite de l'évidement de centrage (34, 134) lors du débrayage, après desserrage de la barre de serrage (22, 122).

2. Dispositif d'embrayage selon la revendication 1, caractérisé en ce que la pièce de centrage est une douille de centrage (24), guidée coaxialement à la barre de serrage (22) dans le tronçon de rail de saisie (18) qui la loge, douille qui est logée sur la barre de serrage de façon à ne pas pouvoir tourner, mais de façon à pouvoir se déplacer axialement entre des limites prédéfinies, et qui, en position d'embrayage, et sous l'effet d'une rotation autour de son axe longitudinal, peut s'appuyer sur l'arrière, c'est-à-dire vers le côté opposé à la tête de serrage (26), sur des butées (32, 32′), qui sont disposées dans le tronçon de rail de saisie (18) qui loge la barre de serrage, et qui, quand la douille de centrage ne se trouve pas en position d'embrayage, s'engrènent dans les évidements périphériques disposés dans cette dernière.

3. Dispositif d'embrayage selon la revendication 1, caractérisé en ce que la pièce de centrage est une douille de centrage coaxiale à la barre de serrage (122), ne pouvant subir de rotation dans le tronçon de rail de saisie (18) qui loge cette barre, mais pouvant subir un déplacement axial, douille qui, en position d'embrayage, engrène avec correspondance de forme et sans possibilité de rotation dans l'évidement de centrage (134) aménagé dans la partie terminale de l'autre tronçon de rail de saisie (119), et qui, côté arrière, s'appuie contre une douille d'appui (124′); et que la douille d'appui (124′) est logée sur la barre de serrage (122), de façon à pouvoir subir un mouvement axial limité mais pas de mouvement de rotation, et, à l'aide de cette dernière, peut subir une translation axiale, avec entraînement de la douille de centrage (124), entre une position en retrait et une position correspondant à la position d'embrayage, et, dans cette dernière position, en conséquence d'une rotation autour de son axe longitudinal, peut s'appuyer vers l'arrière, c'est-à-dire vers son côté opposé à la douille de centrage (124), sur des butées (132, 132′), qui sont disposées dans le tronçon de rail de saisie (118) qui loge la barre de serrage (122) et qui, quand la douille d'appui (124′) a été rétractée de sa position d'embrayage, engrènent dans des évidements périphériques aménagés dans cette dernière.

4. Dispositif d'embrayage selon la revendication 3, caractérisé en ce que la douille de centrage (124) possède au moins une clavette longitudinale (145), en saillie radiale au-delà de cette dernière et guidée dans une rainure longitudinale (146), clavette longitudinale qui, en position d'embrayage, entre en prise avec une rainure longitudinale disposée dans la zone de l'évidement de centrage (134) dans la partie terminale de l'autre tronçon de rail de saisie (119).

5. Dispositif d'embrayage selon l'une des revendications 2 à 4, caractérisé en ce que le mouvement axial de la douille de centrage (24, 124), ou encore de cette dernière et de la douille d'appui (124′) sur la barre de serrage (22, 122), est limité d'une part par la tête de serrage (26, 126) et d'autre part par un épaulement (27, 127).

6. Dispositif d'embrayage selon l'une des revendications 2 à 5, caractérisé en ce que la douille de centrage (24, 124) ou la douille d'appui (124′) comporte, sur le côté opposé à la tête de serrage (26, 126) de la barre de serrage (22, 122), des griffes d'appui (28, 28′; 128, 128′) s'étendant axialement entre les évidements périphériques, et qu'on prévoit en tant que butées, pour l'appui arrière de la douille de centrage ou de la douille d'appui en position d'embrayage, des griffes d'appui analogues (32, 32′, 132, 132′), qui, quand la douille de centrage est rétractée de la position d'embrayage, engrènent dans les évidements périphériques entre les griffes d'appui de la douille de centrage ou de la douille d'appui, et contre lesquelles, en position d'embrayage, les griffes d'appui (28, 28'; 128, 128') de la douille de centrage ou de la douille d'appui s'appuient côté frontal, après leur rotation sur un angle de rotation correspondant à l'écartement des griffes d'appui.

7. Dispositif d'embrayage selon la revendication 6, caractérisé en ce que la douille de centrage ou la douille d'appui et, en arrière de ces dernières, le tronçon de rail de saisie qui loge la barre de serrage (22, 122), sont chacun pourvus de griffes d'appui (28, 28′ et 32, 32′) ou (128, 128′ et 132, 132′), s'étendant sur un angle de 90° et disposées décalées l'une par rapport à l'autre de 180°.

8. Dispositif d'embrayage selon la revendication 6 ou 7, caractérisé en ce que, dans le guidage (25, 125) qui reçoit la douille de centrage (124) ou la douille d'appui (124′), est disposé, de façon à ne pouvoir subir de rotation ou de déplacement axial, un organe d'appui (30), avec des griffes d'appui (32, 32′; 132, 132′) qui s'étendent jusqu'à l'extrémité frontale du tronçon de rail de saisie (18, 118) qui loge la barre de serrage (22, 122), griffes à travers lesquelles passe la barre de serrage.
